# EUROPÄISCHE PATENTSCHRIFT

(11) **EP 1 936 199 B1**
(45) Veröffentlichungstag und Bekanntmachung des Hinweises auf die Patenterteilung: **08.06.2011**
(21) Anmeldenummer: 07022561.0
(22) Anmeldetag: 21.11.2007
(51) Int. Cl.: F04C 18/344, F04C 29/06

(54) **Schmiermittelgedichtete Drehschiebervakuumpumpe**
Lubricated vane type vacuum pump
Pompe à vide à palettes lubrifiée

(30) Priorität: 13.12.2006 DE 102006058839
(43) Veröffentlichungstag der Anmeldung: 25.06.2008
(73) Patentinhaber: Pfeiffer Vacuum GmbH, 35614 Asslar (DE)
(72) Erfinder: Schneider, Thomas, 35581 Wetzlar (DE); Wagner, Jürgen, 57629 Müschenbach (DE)

(56) Entgegenhaltungen:
- WO-A-03/048576
- JP-A- 3 141 886

## Beschreibung

Die Erfindung betrifft eine schmiermittelgedichtete Drehschiebervakuumpumpe mit einer Pumpstufe, welche einen Gaseinlass, einen Gasauslass und ein Pumpstufengehäuse aufweist.

Schmiermittelgedichtete Drehschiebervakuumpumpen sind seit Jahrzehnten in vielen industriellen Gebieten bei der Erzeugung von Grob- und Feinvakuum erfolgreich im Einsatz. Neben den traditionellen vakuumtechnischen Anforderungen gibt es heute noch weitere Eigenschaften, durch die sich moderne Drehschiebervakuumpumpen auszeichnen müssen. Dazu gehört die Reduzierung der von der Pumpe erzeugten und an ihre Umgebung abgegebenen Arbeitsgeräusche.

Die EP-A 1 696 131 schlägt vor, die Drehschicbervakuumpumpe in einem äußeren Gehäuse anzuordnen, so dass dieses schallisolierend wirkt. Die Problem solcher Maßnahmen sind der hohe Kostenaufwand für ein äußeres Gehäuse und die Überhitzungsgefahr bei Betrieb innerhalb eines kleines geschlossenen Volumens.

Die WO 03/048576 A stellt eines Gasauslassstruktur eines Kompressors vor, bei der ein definiertes Volumen am Gasauslass der Kompressionskammer als Ölfilter wirkt. Diesem Volumen ist eine Auslassbohrung nachgeschaltet, die das Volumen des Ölfilters mitbestimmt.

Die JP 03 141886 A, die als naheliegender Stand der Technik angesehen wird, schlägt für einen Kompressor vor, ein sich im Gasstrom drehendes und spiralförmiges Band in einem mit dem Auslass verbundenen Kanal anzuordnen. Die Drehung erzeugt eine Fliehkraftwirkung, durch die im Gas mitgeschlepptes Öl aus dem Gasstrom entfernt und einer an der Kanalwandung vorgesehenen Spiralnut zugeführt wird.

Aufgabe der Erfindung ist es daher, ein kostengünstige Konstruktion vorzustellen, die die Geräuschbildung reduziert.

Die Aufgabe wird gelöst durch eine Drehschiebervakuumpumpe mit den Merkmalen des ersten Patentanspruchs.

Eine Rinne, die wenigstens teilweise die Mündung des Kanals in den Gasauslass umgibt, in welcher aus dem Schöpfraum ausgeworfenes Schmiermittel aufgefangen und dadurch am Zurückfallen in den Schöpfraum gehindert wird, sorgt für eine deutliche Herabsetzung der entstehenden Geräusche. Das Schmiermittel, welches aus dem Schöpfraum in den Gasauslass ausgeworfen wird, ist nahe dem Arbeitsdruck der Drehschiebervakuumpumpe stark entgast. Auch Kanal und Gasauslass sind weitgehend ohne Gas, so dass das Schmiermittel ohne Dämpfung durch Gas gegen Gehäuseteile trifft. Besonders stark geräuschbildend wirkt jenes Schmiermittel, welches in den Schöpfraum zurückfällt. Durch die erfindungsgemäße Anordnung wird dieses Zurückfallen verhindert, indem das Schmiermittel in einer die Mündung umgebenden Rinne aufgefangen wird.

Die abhängigen Ansprüche 2 bis 4 stellen vorteilhafte Weiterbildungen der Erfindung vor.

Eine erste Weiterbildung bezieht sich auf die Herstellung der Rinne. Hierfür ist es günstig, den Gasauslass als eine zylindrische Kammer mit einem ersten Durchmesser und den Kanal zylindrisch mit einem zweiten Durchmesser zu gestalten. Zylindrische Formen lassen sich durch Bohren besonders günstig und einfach herstellen.

Aufwändige Fräsarbeiten entfallen durch Anwendung einer zweiten Weiterbildung der Erfindung. Sie schlägt vor, in den Kanal einen Ring einzusetzen, der teilweise inden Gasauslaß hineinragt, so dass die Rinne entsteht.

In einer vorteilhaften Weiterbildung weist der Ring einen Spannring auf. Dieser weist im entspannten Zustand einen größeren Durchmesser als der Kanal auf. Hierdurch entsteht nach dem Einsetzen des Spannringes in den Kanal durch die Bestrebung zum Aufspreizen eine Vorspannung, die einen sicheren Halt des Spannrings im Kanal bewirkt.

Anhand eines Ausführungsbeispiels soll die Erfindung näher erläutert werden. Weitere Vorteile werden ebenfalls aufgezeigt. Es zeigen:
- Fig. 1:: Senkrechter Schnitt durch eine Drehschiebervakuumpumpe entlang der Wellenachse.
- Fig. 2:: Senkrechter Schnitt durch die Drehschiebervakuumpumpe entlang A-A'.
- Fig. 3:: Teiltransparente Darstellung des mittleren Teils der Drehschiebervakuumpumpe mit Blickrichtung auf den Gaseinlass.

In den nachfolgenden Abbildungen bezeichnen gleiche Ziffern gleiche Teile.

Die erste Abbildung zeigt einen Schnitt längs der Wellenachse durch eine schmiermittelgedichtete Drehschiebervakuumpumpe, im folgenden kurz Vakuumpumpe. Über einen Pumpeneinlass 1 gelangt Gas in die Vakuumpumpe, wird in ihrem Inneren verdichtet und über einen Pumpenauslass 2 ausgestoßen. Unmittelbar im Gasstrom hinter dem Pumpeneinlass ist ein Sicherheitsventil 3 angeordnet, welches hydraulisch betrieben wird: Das Schmiermittel der Vakuumpumpe bewirkt, sobald es unter Druck steht, das Öffnen dieses Sicherheitsventils. Eine Gasführung 4 verbindet das Sicherheitsventil mit dem Schöpfraum 11 einer ersten Pumpstufe 17, so dass Gas vom Pumpeneinlass in Schöpfraum gelangen kann, sobald das Sicherheitsventil geöffnet ist. Die Pumpstufe ist in einem Pumpstufengehäuse 10 angeordnet, welches wenigstens teilweise von im Schmiermittelreservoir 30 befindlichen Schmiermittel umgeben ist. Im zylindrischen Schöpfraum läuft ein Schieber 13 um. Der Umlauf entsteht durch die Drehung einer exzentrisch den Schöpfraum 11 durchsetzenden Welle 15, welche für jede Pumpstufe einen Schlitz aufweist, der einen Schieber aufnimmt. Zwischen Schieber und Schöpfraum entsteht ein sichelförmiger Raum, der durch den Umlauf des Schiebers periodisch vergößert und verkleinert wird, wodurch die Pumpwirkung entsteht. Das verdichtete Gas wird über eine Überleitung 16 an die zweite Pumpstufe 18 übergeben und in deren Schöpfraum 12, in dem ein Schieber 14 umläuft, weiter verdichtet und schließlich ausgestoßen.

Die Welle wird über einen Motor angetrieben. Im Beispiel umfasst dieser Motor auf der Welle angeordnete Permanentmagnete 8 und stehende Spule 7, welche ein umlaufendes Magnetfeld erzeugt und so die Welle in Drehung versetzt. Ein Trennelement 5 bewirkt eine hermetische Abtrennung der Spulen von der Welle. Eine Steuerelektronik 6 ist über elektrische Leitungen mit der Spule verbunden und bewirkt deren Bestromung. Die Erfindung lässt sich auch an Vakuumpumpen mit anderen Motoren einsetzen, beispielsweise Asynchronmotoren.

Drehbar unterstützt wird die Welle von einem Gleitlager 35, welches zwischen Motor und Pumpstufe 17 angeordnet ist, und einem endseitigen Gleitlager 36, welches an dem Wellenende vorgesehen ist, welches auf der von der ersten Pumpstufe abgewandten Seite der zweiten Pumpstufe 18 liegt.

Zwischen Motor und erster Pumpstufe ist eine Schmiermittelpumpe angeordnet. Diese umfasst einen in einem Schmiermittelschöpfraum 24 umlaufenden Schieber 23, wobei die Drehung durch die Welle 15 bewirkt wird. Diese Schmiermittelpumpe fördert in eine Hydraulikleitung 31, die in der Abbildung zur Klarheit dargestellt ist, für den Betrachter aber vor der Schnittebene liegt.

Zwischen Schmiermittelpumpe und Pumpstufe ist ein Schmiermittelströmungswiderstand 34 angeordnet. Aufgabe des Schmiermittelströmungswiderstandes ist es, den Fluss von unter Druck stehenden und aus der Schmiermittelpumpe austretenden Schmiermittel in Richtung Pumpstufe 17 zu erschweren. Er braucht nicht vollständig unterbunden werden, da ein geringer Fluss genutzt werden kann, das Gleitlager 35 zu schmieren. Im vorliegenden Beispiel ist dieser als Stufe in der Welle ausgebildet, die durch eine Änderung des Wellendurchmessers gebildet wird. Zusätzlich können Strukturen auf der Wellenoberfläche vorgesehen sein, beispielsweise Rillen. Vorteilhaft weiterbilden lässt sich diese Idee, indem eine derart gewinderartig um die Welle herumlaufende Rille vorgesehen wird, dass eine Förderwirkung entsteht, welche der Strömungsrichtung des Schmiermittels entgegengerichtet ist.

Das Schmiermittelreservoir 30 dient zur Aufnahme größerer Mengen von Schmiermittel. Dieses Schmiermittel bildet mit demjenigen in Schöpfräumen, Gleitlagern und Sicherheitsventil einen Kreislauf und dient zu dessen Austausch. Der an die Hydraulikleitung 31 anschließende waagrechte Leitungsteil 32a mündet an der Leitungsmündung 33 in dieses Schmiermittelreservoir. Aus ihm tritt Schmiermittel aus, welches von der Schmiermittelpumpe unter Druck gesetzt wird. Durch diesen Strom wird das im Schmiermittelreservoir befindliche Schmiermittel in Bewegung versetzt, wodurch warmes, nahe der Oberfläche des Pumpstufengehäuses 10 befindliches Schmiermittel von dort weg zum Pumpengehäuse 40 bewegt wird. Dort gibt es die aufgenomme Wärme ab. Hierdurch wird die Temperatur des Schmiermittels herabgesetzt und die Lebensdauer erhöht, da weniger chemische Zersetzungsprozesse ablaufen. Die Bewegung des Schmiermittels ist durch den kreisförmigen Pfeil veranschaulicht.

In Abbildung 2 ist der Bereich des Gasauslasses in einem Schnitt senkrecht zur Wellenachse gezeigt. Das Pumpstufengehäuse 10 weist einen Gasauslass 51 der Pumpstufe auf, durch welchen das geförderte Gas in die Überleitung 16 gelangt. Dieser ist als eine Bohrung mit einem ersten Durchmesser gefertigt. Ein Deckel 53 verschließt die Bohrung. Ein Kanal 50, als Bohrung mit einem zweiten Durchmesser gefertigt, verbindet den Schöpfraum 11 mit dem Gasauslass. Am Ende des Kanals ist ein Ring 52 derart in den Kanal eingesetzt, dass er in den Gasauslass hineinragt. Hierdurch entsteht eine Rinne 54, in der Schmiermittel aufgefangen wird, welches vom Schieber 13 durch den Kanal in den Gasauslass geschleudert wird. In einer anderen Ausgestaltung kann die Rinne auch durch eine entsprechende Gestaltung des Pumpstufengehäuses im Bereich der Mündung des Kanals 50 gebildet werden. In einer vorteilhaften Weiterbildung weist der Ring einen Spannring auf. Dieser weist im entspannten Zustand einen größeren Durchmesser als der Kanal auf. Hierdurch entsteht nach dem Einsetzen des Spannringes in den Kanal durch die Bestrebung zum Aufspreizen eine Vorspannung, die einen sicheren Halt des Spannrings im Kanal bewirkt.

Abbildung 3 veranschaulicht den Verlauf der Gasführung 4 in einem Blick auf die Pumpe, wobei diese teiltransparent dargestellt ist. Die Gasführung ist wenigstens abschnittsweise als Bohrung ausgeführt, deren Gasführungsachse 42 gegen die Wellenachse 41 geneigt ist, also einen Winkel mit mehr als 0 Grad aufweist. Die Gasführung verbindet den Gaseinlass 1 mit dem Schöpfraum 11 der Pumpstufe, welcher von der Welle 15 durchsetzt wird. Diese Gestaltung der Gasführung ermöglicht zudem eine optimal kurze Verbindung von Pumpeinlass und Pumpstufeneinlass. Dadurch werden die Leitwerte und damit die Vakuumdaten verbessert.

## Patentansprüche

1. Schmiermittelgedichtete Drehschiebervakuumpumpe mit einer Pumpstufe (17), welche einen Gaseinlass, einen Gasauslass (51), einen Schöpfraum (11) und ein Pumpstufengehäuse (10) aufweist, **dadurch gekennzeichnet, dass** eine Rinne (54) wenigstens teilweise um die Mündung eines zwischen dem Schöpfraum (11) und dem Gasauslass angeordneten Kanals (50) in den Gasauslass herum angeordnet ist, in der aus dem Schöpfraum ausgeworfenes Schmiermittel aufgefangen und dadurch am Zurückfallen in den Schöpfraum gehindert wird.

2. Drehschiebervakuumpumpe nach Anspruch 1, **dadurch gekennzeichnet, dass** der Gasauslass eine zylindrische Kammer mit einem ersten Durchmesser umfasst und der Kanal (50) zylindrisch mit einem zweiten Durchmesser gestaltet ist.

3. Drehschiebervakuumpumpe nach Anspruch 2, **dadurch gekennzeichnet, dass** an dem dem Gasauslass zugewandten Ende des Kanals ein Ring (52) angeordnet ist, der in den Gasauslass hineinragt, so dass zwischen Spannring (52) und Pumpstufengehäuse (10) im Bereich des Gasauslasses die Rinne (54) entsteht.

4. Drchschiebervakuumpumpe nach Anspruch 3, **dadurch gekennzeichnet, dass** der Ring (52) einen Spannring umfasst.

## Claims

1. A lubricant-sealed rotary valve pump with a pump stage (17), which comprises a gas inlet, a gas outlet (51), an expansion chamber (11) and a pump stage housing (10), **characterised in that** a channel (54) is arranged at least partially around the mouth of a duct (50) in the gas outlet and arranged between the expansion chamber (11) and the gas outlet, in which the lubricant disgorged from the expansion chamber is collected and thus prevented from falling back into the expansion chamber.

2. Rotary vacuum pump according to claim 1, **characterised in that** the gas outlet comprises a cylindrical chamber having a first diameter and the duct (50) is configured cylindrically with a second diameter.

3. Rotary vacuum pump according to claim 2, **characterised in that**, at the end of the duct facing the gas outlet, there is arranged a ring (52) which projects into the gas outlet, so that the channel (54) is formed between clamping ring (52) and pump stage housing (10) in the region of the gas outlet.

4. Rotary valve pump according to claim 3, **characterised in that** the ring (52) comprises a clamping ring.

## Revendications

1. Pompe à vide à palettes lubrifiée comportant un étage de pompe (17) qui comprend une entrée de gaz (1), une sortie de gaz (51), une chambre d'aspiration (11) et un corps d'étage (10), **caractérisée par** la présence d'une gorge (54) formée, au moins pour partie, autour du débouché d'un canal (50) agencé entre la chambre d'aspiration (11) et la sortie de gaz (51), ladite gorge servant à recueillir le lubrifiant éjecté de la chambre d'aspiration afin de l'empêcher de retomber dans cette dernière.

2. Pompe à vide à palettes selon la revendication 1, **caractérisée en ce que** la sortie de gaz (51) comprend une chambre cylindrique possédant un premier diamètre et **en ce que** le canal (50) est un cylindre possédant un second diamètre.

3. Pompe à vide à palettes selon la revendication 2, **caractérisée par** la présence d'un anneau (52), agencé à l'extrémité du canal orientée vers la sortie de gaz, ledit anneau (52) faisant saillie dans la chambre de sortie de gaz, de sorte telle que la gorge (54) se forme, au niveau de la sortie de gaz, entre l'anneau (52) et le corps (10) de l'étage de pompe.

4. Pompe à vide à palettes selon la revendication 3, **caractérisée en ce que** l'anneau (52) comprend un anneau de tension.
